# FASCICULE DE BREVET EUROPEEN

(11) **EP 0 089 868 B1**
(45) Date de publication et mention de la délivrance du brevet: **18.06.1986**
(21) Numéro de dépôt: 83400488.9
(22) Date de dépôt: 10.03.1983
(51) Int. Cl.: F42B 3/16, F42D 1/06

(54) **Retardateur pyrotechnique pour onde de détonation**
Pyrotechnische Einrichtung zum verzögerten Übertragen einer Detonationswelle
Pyrotechnic element for delaying an explosive wave front

(30) Priorité: 11.03.1982 FR 8204087
(43) Date de publication de la demande: 28.09.1983
(73) Titulaire: LUCHAIRE S.A., F-75008 Paris (FR)
(72) Inventeur: Schilling, Michel, F-18190 Chateauneuf sur Cher (FR); Baricos, Jean, F-18000 Bourges (FR)
(74) Mandataire: Armengaud Ainé, Charles

## Description

La présente invention concerne un dispositif appelé retardateur pyrotechnique destiné à être utilisé dans un système explosif constitué de deux charges explosives fonctionnant en régime détonant, la détonation de la première provoquant la détonation de la seconde avec, entre la fin de la détonation de la première et l'initiation de la détonation de la deuxième, un intervalle de temps déterminé, choisi pour permettre un fonctionnement correct du système.

On connaît des retardateurs pyrotechniques placés entre les charges explosives d'un système du genre considéré qui assurent la continuité physique de l'onde de détonation, générée par la première charge, en modifiant la célérité de sa propagation, de façon à créer un retard (Δt) à l'initiation de la seconde charge qui est alors amorcée par l'onde de détonation, adaptée aux caractéristiques pyrotechniques (célérité, pres- . sion) de cette charge.

Ces retardateurs pyrotechniques de type connu se présentent, soit sous la forme annulaire, comme dans le brevet anglais 2 039 008, soit sous la forme de cordeaux détonants enroulés en spirale entre les deux charges comme l'enseigne le brevet français 2 410 243 et sont agencés de façon à assurer le retard voulu entre la détonation des deux charges entre lesquelles ils sont interposés.

Le retard provoqué dans l'amorçage de la charge secondaire, c'est-à-dire celle qui est placée en aval du dispositif retardateur est fonction de la longueur de ce dispositif. Cependant, il ne peut être question pour augmenter la valeur du retard d'augmenter la longueur du dispositif dans des proportions devenant rapidement inadmissibles dans la plupart des cas d'application.

Ce but est atteint suivant l'invention en utilisant un dispositif caractérisé en ce que. le relais retardateur se présente sous la forme d'éléments séparés formant une structure ajourée de forme cylindrique.

Avantageusement et suivant une autre caractéristique de l'invention les éléments formant une structure ajourée de forme cylindrique consistent en des colonnes spiralées, les spirales étant de préférence inversées.

Les divers caractéristiques et avantages de l'invention ressortiront de la description qui va suivre de quelques-unes de ses formes possibles de réalisation, données uniquement à titre d'exemples non limitatifs.

Au cours de cette description, on se réfère au dessin annexé sur lequel :
la Figure 1 montre schématiquement un dispositif suivant l'invention appliqué à un système explosif comportant deux charges creuses,
les Figures 2 à 4 sont des vues perspectives de différentes formes de réalisation du dispositif suivant l'invention.

La figure 1 montre un système explosif comportant deux charges creuses 1 et 2, disposées en tandem et fonctionnant en cascade, le fonctionnement de la première, initiée par l'amorçage unique 3 devant initier le fonctionnement de la deuxième avec un retard Δt de l'ordre de grandeur de la centaine de µs.

Le dispositif suivant l'invention portant la référence A, placé entre les deux charges, transmet en l'adaptant l'onde de détonation produite par la charge amont 1 à la charge aval 2, en générant un intervalle de temps entre le fonctionnement des deux charges, fonction de ses caractéristiques détoniques et géométriques.

Le dispositif suivant l'invention est constitué par un relais pyrotechnique 10, de forme annulaire et qui consiste en une composition pyrotechnique, de densité élevée, à faible vitesse de détonation. La forme annulaire du relais permet de ménager dans l'axe du corps A un espace vide 11 permettant au moins pour l'application considérée, un passage de matière n'affectant ni son fonctionnement, ni son rôle.

Le dispositif comporte également un écran 12 d'entrée en matière inerte, pour l'amorçage du relais A à la pression de détonation de la composition dont il est constitué et de son amorçage. Il comporte en outre un renforçateur 13 d'onde en sortie. Ce renforçateur est destiné à adapter L'onde de détonation aux caractéristiques détoniques de la charge secondaire ou aval 2. Ces caractéristiques sont choisies en fonction de celles du relais retardateur A et de la charge secondaire ou aval 2. Ecran 12 et renforçateur 13 sont également de forme annulaire.

Pour obtenir un temps de détonation du dispositif le plus long possible avec un encombrement et une masse aussi réduite que possible, on fait appel suivant l'invention à une composition pyrotechnique, non pas sous la forme d'un bloc d'une seule pièce mais se présentant sous la forme d'éléments séparés, constitués par exemple par des colonnes parallèles 14, possédant toujours une symétrie de révolution.

Le poids du relais ayant été ainsi diminué, on peut, pour augmenter la durée du retard qu'il détermine, donner, comme le montre la figure 2, un mouvement de spirale aux colonnes 14, augmentant ainsi le parcours de l'onde de détonation en fonction du pas des spires.

On peut en outre, comme le montre la figure 3, doubler le nombre des colonnes 14 en le répartissant sous forme de deux spirales inversées, ce qui détermine un relais à mailles 15. La seule condition est que l'onde de détonation transitant par ce dispositif, arrive au même instant à chaque noeud 16 de mailles.

La figure 4 montre une autre forme de réalisation du dispositif suivant l'invention. Suivant cette forme de réalisation les colonnes sont réparties en différents étages reliées par des ponts annulaires parallèles 17.

Entre les parties pyrotechniques, constituant les colonnes ou les mailles, on peut interposer une matière inerte 18 pour éviter d'éventuelles inter-actions entre les colonnes ou les mailles.

A l'arrière du dispositif, une partie 19 comportant des trous 20 remplis d'une matière inerte ou active, constitue un redresseur d'onde, ce redresseur étant suivi d'un renforçateur 13 dont il a été question plus haut.

## Revendications

1. Dispositif (1) utilisé dans un système explosif formé de deux charges explosives (1, 2) fonctionnant en régime détonant, la détonation de la première (1) provoquant celle de la seconde (2), ce dispositif présentant un relais pyrotechnique créant un retard (10) à l'initiation de la seconde charge (2) et laissant un vide axial (11) autorisant un passage de matière suivant son axe, caractérisé en ce que le relais retardateur (10) se présente sous la forme d'éléments séparés (14, 17) formant une structure ajourée de forme cylindrique.

2. Dispositif suivant la revendication 1, caractérisé en ce que les éléments formant une structure ajourée de forme cylindrique consistent en des colonnes (14) spiralées.

3. Dispositif suivant la revendication 2, caractérisé en ce que les colonnes (14) sont réparties en deux spirales inversées.

4. Dispositif suivant la revendication 1, caractérisé en ce que les éléments séparés formant une structure ajourée de forme cylindrique consistent en des colonnes (14) disposées parallèlement à l'axe du corps (10) et réunies par des ponts annulaires (17).

5. Dispositif suivant l'une quelconque des revendications précédentes, caractérisé en ce qu'une matière inerte (18) est interposée entre les parties pyrotechniques constituant les colonnes (14), ou entre les mailles (15) du réseau formé par ces colonnes.

6. Dispositif suivant l'une quelconque des revendications précédentes, caractérisé en ce qu'il comporte un écran d'entrée (12) en matière inerte pour l'amorçage du relais pyrotechnique (10) à la pression de détonation de la composition dont il est constitué et de son amorçage ainsi qu'un renforçateur (13) d'onde en sortie, destiné à adapter l'onde de détonation aux caractéristiques détoniques de la charge secondaire (2).

7. Dispositif suivant l'une quelconque des revendications précédentes, caractérisé en ce qu'une matière inerte (18) est interposée entre les parties pyrotechniques constituant les colonnes (14) ou les mailles (15), pour éviter d'éventuelles inter-actions entre ces colonnes ou ces mailles.

8. Dispositif suivant l'une quelconque des revendications précédentes, caractérisé en ce qu'il présente à l'arrière une partie (19) comportant des trous (20) remplis d'une matière inerte ou active, de façon à constituer un redresseur d'onde.

## Claims

1. Device (A) used in an explosive system formed by two explosive charges (1, 2) which function under detonating conditions, detonation of the first (1) causing that of the second (2), this device having a pyrotechnical relay with creates a delay (10) (sic) in the initiation of the second charge (2) and leaves an axial vacuum (11) allowing passage of material along its axis, characterised in that the delay relay (10) is in the form of separate elements (14, 17) forming a perforated structure of cylindrical shape.

2. Device according to claim 1, characterized in that the elements forming a perforated structure of cylindrical shape consist of spiral columns (14).

3. Device according to claim 2, characterised in that the columns (14) are divided into two opposite spirals.

4. Device according to claim 1, characterised in that the separate elements forming a perforated structure of cylindrical shape consist of columns (14) arranged parallel to the axis of the body (10) and connected by annular bridges (17).

5. Device according to any one of the preceding claims, characterised in that an inert material (18) is interposed between the pyrotechnical components. constituting the columns (14), or between the meshes (15) of the web formed by these columns.

6. Device according to any one of the preceding claims, characterised in that it comprises an inlet screen (12) of inert material for priming the pyrotechnical relay (10) to the pressure for detonation of the composition of which it is composed and of its priming, as well as a wave intensifier (13) at the outlet, the purpose of which is to adapt the detonation wave to the detonation characteristics of the second charge (2).

7. Device according to any one of the preceding claims, characterised in that an inert material (18) is interposed between the pyrotechnical components constituting the columns (14) or the meshes (15), to avoid any interactions between these columns or these meshes.

8. Device according to any one of the preceding claims, characterised in that it has, at the rear, a section (19) containing holes (20) filled with an inert or active material such that it forms a wave rectifier.

## Patentansprüche

1. Vorrichtung (A) für die Verwendung in einem Sprengsystem, das aus zwei Sprengladungen (1, 2) gebildet ist und aufgrund Detonation zur Wirkung kommt, indem die Detonation der ersten Ladung (1) die Detonation der zweiten Ladung (2) bewirkt, wobei die Vorrichtung ein pyrotechnisches Relais aufweist, das eine verzögerte Zündung der zweiten Ladung (2) bedingt und einen axialen Raum (11) beläßt, der einen Materialdurchgang längs seiner Achse zuläßt, dadurch gekennzeichnet, daß das Verzögerungsrelais (10) in Form von separaten Elementen (14, 17) vorliegt, die eine durchbrochene Struktur in zylinderform bilden.

2. Vorrichtung nach Anspruch 1, dadurch gekennzeichnet, daß die eine durchbrochene Struktur in Zylinderform bildenden Elemente spi- . ralförmige Stege (14) bilden.

3. Vorrichtung nach Anspruch 2, dadurch gekennzeichnet, daß die Stege (14) in zwei gegenläufigen Spiralen angeordnet sind.

4. Vorrichtung nach Anspruch 1, dadurch gekennzeichnet, daß die abgesonderten Elemente, die eine durchbrochene Struktur in Zylinderform bilden, parallel zur Achse des Körpers (10) angeordnete und durch ringförmige Brücken (17) verbundene Stege (14) bilden.

5. Vorrichtung nach einem der vorhergehenden Ansprüche, dadurch gekennzeichnet, daß ein inertes Material (18) zwischen den pyrotechnischen Teilen angeordnet ist, die die Stege (14) bilden, oder zwischen den Maschen (50) des durch die Stege gebildeten Netzes.

6. Vorrichtung nach einem der vorhergehenden Ansprüche, dadurch gekennzeichnet, daß die Vorrichtung einen Eingangsschild (12) aus einem inerten Material zur Zündung des pyrotechnischen Relais (10) für das Detonationsdruck der Zusammensetzung, aus der es gebildet ist, und ihrer Zündung aufweist sowie einen Verstärker (13) für die Austrittswelle, der die Detonationswelle an die Sprengeigenschaften der zweiten Ladung (2) abpasst.

7. Vorrichtung nach einem der vorhergehenden Ansprüche, dadurch gekennzeichnet, daß zwischen den pyrotechnischen Teilen, welche die Stege (14) oder die Maschen (15) bilden, ein inertes Material (18) angeordnet ist, um eventuelle Wechselwirkungen zwischen den Stegen oder den Maschen zu verhindern.

8. Vorrichtung nach einem der vorhergehenden Ansprüche, dadurch gekennzeichnet, daß die Vorrichtung am hinteren Abschnitt ein Teil (19) mit Öffnungen (20) aufweist, die mit einem inerten oder aktiven Material gefüllt sind, um einen Wellengleichrichter zu bilden.
